# EUROPÄISCHE PATENTSCHRIFT

(11) **EP 0 093 319 B1**
(45) Veröffentlichungstag und Bekanntmachung des Hinweises auf die Patenterteilung: **30.07.1986**
(21) Anmeldenummer: 83103829.4
(22) Anmeldetag: 20.04.1983
(51) Int. Cl.: C25B 15/08, C25B 1/34

(54) **Verfahren zur elektrolytischen Herstellung von Chlor und Natronlauge aus sulfathaltigem Salz**
Process for the electrolytic production of chlorine and caustic soda from salt containing sulphate
Procédé de préparation électrolytique de chlore et de soude caustique à partir de sel contenant des sulfates

(30) Priorität: 03.05.1982 DE 3216418
(43) Veröffentlichungstag der Anmeldung: 09.11.1983
(73) Patentinhaber: BAYER AG, 51368 Leverkusen (DE)
(72) Erfinder: Schäfer, Rolf, Dr., D-4150 Krefeld 1 (DE)

## Beschreibung

Für die elektrolytische Herstellung von Chlor und Natronlauge stehen verschiedene Verfahren zur Verfügung : Das Diaphragma-, das Amalgam-und neuerdings das Membran-Verfahren. Üblicherweise wird insbesondere bei den beiden zuletzt genannten Verfahren die Sole im Kreis geführt, wobei beim Durchgang durch die Elektrolysezelle ein Teil des Salzes zersetzt wird und die in der Elektrolysezelle verarmte Sole durch Auflösen von festem Salz wieder aufgestärkt wird.

Die vorliegende Erfindung bezieht sich insbesondere auf Verfahren zurelektrolytischen Herstellung von Chlor und Natronlauge aus sulfathaltigem Salz, bei denen die Sole im Kreislauf geführt wird.

Die Verunreinigungen des Salzes werden im Solekreislauf angereichert, wenn sie nicht durch fortlaufende Reinigungsoperationen bis auf bei der Elektrolyse tolerierbare Restgehalte entfernt werden. Nach Durchlaufen der Elektrolysezelle wird die Sole angesäuert und entchlort. Im weiteren Verlauf des Solekreislaufs gibt es dann verfahrens- und anlagenbedingte Varianten. Die Mehrzahl der großtechnischen Anlagen sind bis heute Amalgamanlagen, die meisten von ihnen haben offene Salzlösestationen. In diesem Fall ist vor der Wiederaufsätigung eine Alkalisierung der Sole erforderlich, um Emissionen von Restchlor sicher zu vermeiden. Üblicherweise wird der erforderliche Natronlaugeüberschuß bei der Wiederaufsättigung gleich mit zugegeben, so daß die Hydroxyde von Magnesium und Eisen schon während des Lösevorganges mit ausfallen. Anschließend wird durch Zugabe von Bariumverbindungen und Soda Calciumcarbonat und Bariumsulfat gefällt. Soda und Natronlauge werden im Überschuß angewandt, um möglichst vollständige Fällung zu erreichen. Bariumverbindungen werden im Unterschuß zugesetzt, damit diese vollständig umgesetzt werden. Ein gewisser Sulfatgehalt in der Sole ist tolerierbar. Die tolerierbare Grenze von wenigen g/I wird beim Membranverfahren durch die derzeit verfügbaren Membranen bestimmt. Es ist zu erwarten, daß in Zukunft auch sulfatfeste Membranen zur Verfügung stehen werden. Beim Amalgamverfahren mit Graphitanoden bestimmt der mit dem Sulfatgehalt steigende Graphitabbrand die obere Grenze. Beim Einsatz von Titananoden sind relativ hohe Sulfatgehalte bis zu 30 g Sulfat/I beim Amalgamverfahren beherrschbar.

Aus der FR-A-2376907 ist ein Verfahren zur Sulfatentfernung ohne Fällungschemikalien bekannt, natriumsulfathaltiges Nätriumchloridsalz in eine im Diaphragmaverfahren einsetzbare, im Sulfatgehalt weitgehend reduzierte NaCI-Sole zu überführen. Dazu wird das sulfathaltige Salz teilweise in Wasser gelöst, wobei eine Na₂S0₄/NaCI-haltige wäßrige Lösung und festes reines NaCI resultieren. Aus der Lösung wird durch Kühlungskristallisation reines Glaubersalz abgeschieden, die verbleibende, im Sulfatgehalt verminderte NaCI-Lösung kann in die Elektrolyse rezykliert werden.

Auch ist es aus der EP-A-8470 bekannt, eine Anreicherung von Chlorat im Solekreislauf zu verhindern durch eine Teilstrombehandlung einer Alkalihalogenid-haltigen Lösung mit Salzsäure, wobei Halogen-Sauerstoffsäuren/salze auf ein vertretbares Maß abgebaut werden.

Aufgabe der vorliegenden Erfindung ist es, ein Verfahren bereitzustellen, das ohne die relativ teuren Bariumverbindungen zur Sulfatfällung auskommt und bei dem es auch bei der Entfernung der übrigen Verunreinigungen wie Magnesium, Eisen nicht zu Schwierigkeiten kommt.

Es wurde gefunden, daß das Sulfat aus der im Kreislauf geführten Sole unter bestimmten weiteren Bedingungen als Glaubersalz durch Kühlungskristallisation entfernt werden kann, ohne daß das Elektrolyseverfahren negativ beeinflußt wird.

Gegenstand der vorliegenden Erfindung ist nun ein Verfahren zur Herstellung von Chlor und Natronlauge aus sulfathaltigem Natriumchloridsalz durch Elektrolyse, bei dem eine sulfathaltige Natriumchloridsole im Kreislauf geführt wird zwischen Verarmung der Sole an Natriumchlorid in der Elektrolysezelle und Wiederaufstärkung der Sole durch Auflösung von sulfathaltigem Salz, wobei die Sole nach Verlassen der Elektrolysezelle durch Ansäuern mit Salzsäure entchlort wird und das mit dem Salz in die Sole eingeführte Sulfat sowie weitere Verunreinigungen aus der Sole entfernt wird, dadurch gekennzeichnet, daß
a) aus dem Solekreislauf ein erster Teilstrom abgezweigt wird, zu dem die zum Ansäuern der Sole notwendige Salzsäure zugegeben wird, der Teilstrom nach einer Verweilzeit die zur Zersetzung des bei der Elektrolyse gebildeten, in dem Teilstrom enthaltenen Chlorats ausreicht, mit dem Solehauptstrom vereinigt wird, und
b) aus dem Solestrom ein zweiter Teilstrom abgezweigt wird, der zweite Teilstrom derart gekühlt wird, daß eine dem gesamten in die Sole eingeführten Sulfat entsprechende Menge Na₂S0₄ . 10H20 auskristallisiert, der Kristallbrei abgetrennt und der zweite Teilstrom mit dem Sole-Hauptstrom wiedervereinigt wird, und
c) daß die Sole zur Wiederaufstärkung durch Zugabe von Natriumhydroxid auf einen pH-Wert von 6 bis 8,5 eingestellt wird.

Gegenstand der vorliegenden Erfindung ist demnach die Kombination aus Glaubersalz-Kühlungskristallisations-fällung, Chloratentfernung und der Fällung der weiteren Verunreinigungen. Besonders bevorzugt ist die Ausführungsform des erfindungsgemäßen Verfahrens, bei der nach der Wiederaufstärkung der Sole zunächst durch Zugabe von Soda die als Verunreinigung mit dem Salz eingeführten Calciumionen als Calciumcarbonat und danach durch weitere Zugabe von Natriumhydroxid weitere Verunreinigungen gefällt werden und das Gefällte gemeinsam abfiltriert wird. Hierdurch ergibt sich eine ausgezeichnet filtrierbare Sole.

Die gegebenenfalls auftretende Anreicherung von Chlorat im Solekreislauf kann durch eine Zersetzung des Chlorats bei relativ hohem Salzsäureüberschuß innerhalb von wenigen Minuten vermieden werden. Die Chloratentfernung aus einem Teilstrom reicht aus, um den Chloratgehalt im Solekreislauf auf einem tolerierbaren Wert zu halten. Insbesondere ist es ausreichend, den Teilstrom für die Chloratentfernung mengenmäßig in der Größenordnung für das Ansäuern zur Entchlorung notwendigen Menge Salzsäure zu halten. Bevorzugt beträgt der Volumenstrom des ersten Teilstrom etwa die Hälfte bis zum Doppelten des Volumenstroms der Salzsäure. Bevorzugt wird 15 bis 25 %ige, besonders bevorzugt etwa 20 %ige, Salzsäure eingesetzt. Eine so verdünnte Salzsäure ist noch ausreichend, um die Chloratzersetzung zu bewirken. Bei höherkonzentrierter Salzsäure kann es zur Ausfällung von festem Natriumchlorid kommen. In einem technischen Prozeß wird zum Verdünnen der Salzsäure zweckmäßigerweise Kondensat aus der Chlorkühlung abgezweigt, das aus Umweltschutzgründen ohnehin der Sole wieder zugeführt wird. Der Soleteilstrom, in dem die Chloratentfernung erfolgt, beträgt beispielsweise ca. 0,5 bis 2 % des Solehauptstroms.

Ist die Entfernung von Chlorat aus dem Solekreislauf sichergestellt, kann die Glaubersalzfällung völlig unproblematisch nach bekannten Gesetzmäßigkeiten erfolgen. Die starke Abhängigkeit der Löslichkeit des Glaubersalzes in konzentrierter Sole von der Temperatur ist bekannt. Zum Beispiel beträgt die Löslichkeit des Glaubersalzes, angegeben in g SOJI, bei 5 °C ca. 15 und bei 0 °C ca. 10.

Die die Glaubersalz-Kühlungskristallisationsfällung bestimmenden Parameter wie Teilstrommenge und Temperatur, auf die gekühlt wird, können in einfacher Weise für die bei einer technischen Elektrolysezelle vorliegenden sonstigen Parameter angegeben werden.

Ist in einer Elektrolyseanlage beispielsweise ein Sulfatgehalt von 25 g/I tolerierbar, wird ferner ein Natriumchloridsalz mit 0,5 % Sulfatgehalt zur Aufstärkung einer Sole, die in der Elektrolysezelle um 40 g/1 verarmt wurde, eingesetzt, so ist ein Teilstrom von 2 % des Solestromes auf 5 °C abzukühlen, damit das bei der Auflösung von 40 g Salz pro 1 Sole eingeführte Sulfat entfernt wird. Bei stärkerer Abkühlung kann der Teilstrom für die Kühlungskristallisation kleiner gehalten werden. Bevorzugt erfolgt die Abkühlung der Sole in diesem zweiten Teilstrom auf Temperaturen zwischen -5 und 10 °C, besonders bevorzugt auf Temperaturen zwischen 0 und 5 °C.

Damit steht ein sicheres, die sonstigen Elektrolysebedingungen nicht beeinflussendes Verfahren zur Verfügung, das unter Verzicht auf Fällchemikalien eine ausreichende Sulfatentfernung aus der Sole gewährleistet, wobei das ausgefällte Sulfat ferner noch in Form einer direkt verwertbaren Sulfatverbindung als Glaubersalz anfällt.

## Patentansprüche

1. Verfahren zur Herstellung von Chlor und Natronlauge aus sulfathaltigem Natriumchloridsalz durch Elektrolyse, bei dem eine sulfathaltige Natriumchloridsole im Kreislauf geführt wird zwischen Verarmung der Sole an Natriumchlorid in der Elektrolysezelle und Wiederaufstärkung der Sole durch Auflösung von sulfathaltigem Salz, wobei die Sole nach Verlassen der Elektrolysezelle durch Ansäuern mit Salzsäure entchlort wird und das mit dem Salz in die Sole eingeführte Sulfat sowie weitere Verunreinigungen aus der Sole entfernt wird, dadurch gekennzeichnet, daß
a) aus dem Solekreislauf ein erster Teilstrom abgezweigt wird, zu dem die zum Ansäuern der Sole notwendige Salzsäure zugegeben wird, der Teilstrom nach einer Verweilzeit, die zur Zersetzung des bei der Elektrolyse gebildeten, in dem Teilstrom enthaltenen Chlorats ausreicht, mit dem Solehauptstrom vereinigt wird, und
b) aus dem Solestrom ein zweiter Teilstrom abgezweigt wird, der zweite Teilstrom derart gekühlt wird, daß eine dem gesamten in die Sole eingeführten Sulfat entsprechende Menge Na₂S0₄ . 10H₂0 auskristallisiert, der Kristallbrei abgetrennt wird und der zweite Teilstrom mit dem Solehauptstrom wiedervereinigt wird, und
c) daß die Sole zur Wiederaufstärkung durch Zugabe von Natriumhydroxid auf einen pH-Wert von 6 bis 8,5 eingestellt wird.

2. Verfahren nach Anspruch 1, dadurch .gekennzeichnet, daß nach der Wiederaufstärkung der Sole zunächst durch Zugabe von Soda die als Verunreinigung mit dem Salz eingeführten Calciumionen als Calciumcarbonat und danach durch weitere Zugabe von Natriumhydroxid weitere Verunreinigungen gefällt werden und das Gefällte gemeinsam abfiltriert wird.

3. Verfahren nach Anspruch 1 oder 2, dadurch gekennzeichnet, daß in dem Solekreislauf ein Sulfatgehalt von 10 bis 30 g/I, vorzugsweise 15 bis 25 g/I aufrechterhalten wird.

4. Verfahren nach einem der Ansprüche 1 bis 3, dadurch gekennzeichnet, daß die Abkühlung der Sole im zweiten Teilstrom auf -5 bis 10°C, vorzugsweise 0 bis 5 °C, erfolgt.

5. Verfahren nach einem der Ansprüche 1 bis 4, dadurch gekennzeichnet, daß in den ersten Teil- . strom 15 bis 25%ige Salzsäure eingeführt wird.

6. Verfahren nach einem der Ansprüche 1 bis 5, dadurch gekennzeichnet, daß der Volumenstrom des ersten Teilstroms etwa der Hälfte bis zum Doppelten der zum Ansäuern der Sole für die Entchlorung notwendigen Salzsäure entspricht.

## Claims

1. Process for the production of chlorine and sodium hydroxide solution from sulphate-containing sodium chloride salt by electrolysis, in which a sulphate-containing sodium chloride brine is circulated between the reduction of the content of sodium chloride in the brine in the electrolytic cell and the reconcentration of the brine by dissolving - sulphate-containing salt therein, the brine being dechlorinated, after leaving the electrolytic cell, by acidification with hydrochloric acid and the sulphate and other impurities introduced into the brine together with the salt being removed from the brine, characterised in that
a) a first partial stream is branched off from the brine cycle, to which partial stream the hydrochloric acid necessary for acidifying the brine is added, the partial stream is united with the brine main stream after a residence time which is sufficient for the decomposition of the chlorate which is formed during the electrolysis and is contained in the partial stream, and
b) a second partial stream is branched off from the brine stream, the second partial stream is cooled such that a quantity of Na₂SO₄ · 10H₂O corresponding to the total quantity of sulphate introduced into the brine is crystallised out, the crystal slurry is separated off and the second partial stream is reunited with the brine main stream, and
c) in that, for the reconcentration, the brine is adjusted to a pH value of 6 to 8.5 by adding sodium hydroxide.

2. Process according to claim 1, characterised in that, after the reconcentration of the brine, the calcium ions introduced as an impurity together with the salt are first precipitated in the form of calcium carbonate by the addition of soda and then other impurities are precipitated by the further addition of sodium hydroxide and the precipitates are filtered off jointly.

3. Process according to claim 1 or 2, characterised in that a sulphate content of 10 to 30g/i, preferably 15 to 25 g/I is maintained in the brine cycle.

4. Process according to one of claims 1 to 3, characterised in that the brine in the second partial stream is cooled to - to 10 °C, preferably 0 to 5 °C.

5. Process according to one of claims 1 to 4, characterised in that 15 to 25 % strength hydrochloric acid is introduced into the first partial stream.

6. Process according to one of claims 1 to 5, characterised in that the volumetric stream of the first partial stream is equal to about half to double the hydrochloric acid necessary for the acidification of the brine for the dechlorination.

## Revendications

1. Procédé de production de chlore et de lessive de soude à partir d'un sel formé de chlorure de sodium contenant un sulfate par électrolyse, dans lequel une saumure de chlorure de sodium contenant un sulfate circule entre l'appauvrissement de la saumure en chlorure de sodium dans la cellule électrolytique et le rétablissement de la force de la saumure par dissolution de sel contenant un sulfate, la saumure par dissolution de sel contenant un sulfate, la saumure étant débarrassée du chlore par acidification à l'acide chlorhydrique après avoir quitté la cellule électrolytique et le sulfate introduit avec le sel dans la saumure est éliminé de cette dernière en même temps que d'autres impuretés, caractérisé en ce que
a) un premier courant partiel, auquel l'acide chlorhydrique nécessaire pour l'acidification de la saumure, est détourné du circuit de saumure, le courant partiel est réuni avec le courant principal de saumure après une durée de séjour suffisante pour décomposer le chlorate contenu dans le courant partiel, formé lors de l'électrolyse, et
b) un second courant partiel est détourné du courant de saumure, le second courant partiel est refroidi de manière à faire cristalliser une quantité de Na2S04' 10H₂0 correspondant au sulfate total introduit dans la saumure, le magma cristallin est séparé et le second courant partiel est réuni avec le courant principal de saumure, et
_{.} c) la saumure est renforcée à un pH de 6 à 8,5 par l'addition d'hydroxyde de sodium.

2. Procédé suivant la revendication 1, caractérisé en ce que, après le renforcement de la saumure, les ions calcium introduits comme impureté avec le sel sous forme de carbonate de calcium sont tout d'abord précipités par addition de carbonate de sodium, puis d'autres impuretés sont précipitées par addition ultérieure d'hydroxyde de sodium et le précipité est séparé en commun par filtration.

3. Procédé suivant la revendication 1 ou 2, caractérisé en ce qu'on entretient dans le circuit de saumure une teneur en sulfate de 10 à 30 gil, de préférence de 15 à 25 g/I.

4. Procédé suivant l'une des revendications 1 à 3, caractérisé en ce que le refroidissement de la saumure est effectué dans le second courant partiel à une température de -5 à 10 °C, de préférence de 0 à 5 °C.

5. Procédé suivant l'une des revendications 1 à 4, caractérisé en ce qu'on introduit dans le premier courant partiel de l'acide chlorhydrique à 15-25 %.

6. Procédé suivant l'une des revendications 1 à 5, caractérisé en ce que le flux volumique du premier courant partiel correspond environ à une quantité allant de la moitié au double de l'acide chlorhydrique nécessaire pour acidifier la saumure pour l'élimination du chlore.
